# FASCICULE DE BREVET EUROPEEN

(11) **EP 1 302 585 B1**
(45) Date de publication et mention de la délivrance du brevet: **11.04.2007**
(21) Numéro de dépôt: 02447191.4
(22) Date de dépôt: 09.10.2002
(51) Int. Cl.: D06F 35/00

(54) **Installation de lavage et son utilisation**
Maschine zum Waschen sowie Waschverfahren unter Verwendung derselben
Washing apparatus and washing method using the same

(30) Priorité: 10.10.2001 BE 200100659
(43) Date de publication de la demande: 16.04.2003
(73) Titulaire: Carsen S.A., 1090 Bruxelles (BE)
(72) Inventeur: VanDamme, Alexandre, 1090 Bruxelles (BE)
(74) Mandataire: Powis de Tenbossche, Roland

(56) Documents cités:
- US-A- 4 434 629
- US-A- 5 688 289
- US-A- 6 094 948
- US-B1- 6 170 303
- DATABASE WPI Section Ch, Week 199817 Derwent Publications Ltd., London, GB; Class F07, AN 1998-187352 XP002205707 -& JP 10 043462 A (SHARP KK), 17 février 1998 (1998-02-17)
- PATENT ABSTRACTS OF JAPAN vol. 018, no. 204 (C-1189), 11 avril 1994 (1994-04-11) -& JP 06 007591 A (SHARP CORP), 18 janvier 1994 (1994-01-18)

## Description

La présente invention a pour objet une installation de lavage et/ou de rinçage, en particulier une machine à laver, comprenant au moins une cuve, un tambour placé dans la cuve et monté rotatif par rapport à la cuve, et une porte ou hublot, ladite cuve présentant au moins une première ouverture pour le placement de linge ou tissu ou autres objets à laver et/ou à rincer, cette première ouverture pouvant être fermée par ladite porte ou hublot, une deuxième ouverture connectée à une admission d'un liquide de lavage et/ou de rinçage ou d'eau, et une troisième ouverture connectée au circuit de vidange de la cuve, ce circuit comportant au moins une vanne de vidange commandée par un dispositif de contrôle.

De telles installations sont bien connues et sont commercialisées sous des marques diverses.

On connaît également par le document US 6,094,948 une installation de lavage de ce type qui est associée à un système d'amenée de gaz se terminant par un distributeur situé dans la cuve et sous le tambour pour assurer une introduction d'air dans le liquide de lavage. Cette installation nécessite la perforation d'un trou supplémentaire dans le bas de la cuve pour le passage d'une canalisation d'amenée d'air vers le distributeur. Cette perforation supplémentaire nécessite l'emploi d'un joint supplémentaire et donc accroît significativement le risque de fuite après un certain nombre d'heures de fonctionnement.
De plus, vu la position du distributeur, ce dernier sera soumis à des vibrations, ce qui peut soit causer un contact accidentel avec le tambour et une fatigue accélérée du joint d'étanchéité.

La présente invention a pour objet une installation permettant d'éviter ces problèmes. De plus, le système utilisé permet la conversion d'une installation du type connu en une installation selon l'invention sans devoir perforer des trous supplémentaires dans la cuve.

On connaît également par JP-A-10-43462 une installation de lavage comprenant une cuve, un tambour et une porte. La cuve présente une conduite de vidange associée à un moyen d'amenée d'un gaz pour assurer le passage de gaz dans le liquide de lavage. Le moyen d'amenée de gaz comporte un coude situé sous la cuve, ledit coude étant connecté à une source de gaz. Le coude comporte un canal principal de vidange et un canal secondaire conduisant du gaz dans la partie coudée du canal principal.

L'invention a pour objet une installation de lavage et/ou rinçage, en particulier machine à laver, comprenant au moins une cuve, un tambour placé dans la cuve et monté rotatif par rapport à la cuve, et une porte ou hublot, ladite cuve présentant au moins une première ouverture pour le placement de linge ou tissu ou autres objets à laver et/ou à rincer, cette première ouverture pouvant être fermée par ladite porte ou hublot, une deuxième ouverture connectée à une admission d'un liquide de lavage et/ou de rinçage ou d'eau, et une troisième ouverture connectée au circuit de vidange de la cuve, ce circuit comportant au moins une vanne de vidange commandée par un dispositif de contrôle,
dans laquelle la conduite s'étendant entre la troisième ouverture et la vanne de vidange est associée à un moyen d'amenée d'un gaz pour assurer le passage de gaz dans le liquide (L) de lavage et/ou de rinçage lors d'une opération de lavage et/ou de rinçage, et dans laquelle
le moyen d'amenée d'un gaz comporte une pièce montée sur la conduite de vidange et située à un niveau inférieur au niveau de la troisième ouverture, ladite pièce étant connectée à une source d'un gaz, comportant un canal principal et un canal secondaire conduisant du gaz dans au moins une partie du canal principal **caractérisée en ce que** ledit canal principal est sensiblement horizontal et ledit canal secondaire est situé au dessus du canal principal.

Cette installation est avantageusement une installation semi-industrielle ou pour lavoir ou salon-lavoir ou une installation à usage domestique (machine à laver familiale).

Selon une forme de réalisation, la conduite s'étendant entre la troisième ouverture et la vanne de vidange comporte une chambre de réception de gaz ou est associée à un moyen pour former une telle chambre, ladite chambre étant reliée à la troisième ouverture par un système de vase communiquant.
Avantageusement, la chambre de réception est située au moins partiellement sous le niveau de la troisième ouverture de la cuve et communique avec ladite troisième ouverture via une partie de la conduite de vidange située sous le niveau de la troisième ouverture, mais non inférieur à 30cm, avantageusement non inférieur à 20 cm, de préférence non inférieur à 15 cm du niveau de la troisième ouverture de la cuve.

Selon un détail avantageux, le système d'amenée de gaz comporte une vanne de contrôle et un régulateur de débit. En outre, il peut comporter ou être associé à un détendeur apte à être connecté à une source d'un gaz sous pression.

De façon particulièrement avantageuse, la troisième ouverture de la cuve est associée à un élément filtrant agissant de distributeur de gaz dans le liquide de lavage et/ou de rinçage situé sous le tambour.

L'invention a également pour objet un procédé (revendication 9) de lavage et/ou de rinçage de linge, tissu ou autres objets au moyen d'une installation suivant l'invention.

En particulier, l'invention a pour objet un procédé de lavage et/ou de rinçage de linge, tissu ou autres objets, dans une installation dans lequel on remplit avec un gaz au moins partiellement une chambre située sous la cuve ou à un niveau inférieur au niveau minimal de la cuve et communiquant avec la cuve au moyen d'un système de vase communiquant, et on fait tourner le tambour avec le linge, tissu ou autres objets à laver ou à rincer dans une cuve contenant un liquide de lavage et/ou de rinçage, de manière à assurer au moins une aspiration de gaz de la chambre vers la cuve, ledit gaz traversant alors au moins une partie du liquide de lavage et/ou de rinçage.

En particulier, on fait tourner le tambour avec le linge, tissu ou autres objets à laver ou à rincer de manière à créer successivement une ou des phases d'aspiration de gaz hors de la chambre et une ou des phases de compression de gaz dans la chambre.

Dans le procédé selon l'invention, on utilise avantageusement un gaz choisi parmi le groupe constitué de l'air, de l'azote, de l'oxygène, de l'ozone, du gaz carbonique, du chlore et les mélanges de ceux-ci.

Des particularités et détails de l'invention ressortiront de la description détaillée suivante dans laquelle il est fait référence aux dessins ci-annexés.

Dans ces dessins,
La figure 1 est une vue schématique d'une installation suivant l'invention ;
La figure 2 est une vue schématique d'une variante suivant l'invention ;

L'installation représentée à la figure 1 comporte une cuve 1 associée à une porte (non représentée). Cette cuve présente une ouverture 2 pour l'admission d'eau et de savon et/ou de produit adoucissant dans la cuve et une ouverture 3 pour l'évacuation de liquide de lavage et/ou de rinçage (avec ou sans produit adoucissant). Un tambour 4 est placé dans la cuve 1. Ce tambour est entraîné en rotation (flèche R) par un moteur (non représenté) à des moments déterminés. La rotation du tambour se fait avantageusement de manière successive dans un sens (sens horlogique) et dans un sens opposé (sens anti-horlogique).

Dans le bas de la cuve se trouve avantageusement une résistance chauffante 5 commandée par un dispositif de contrôle de manière à contrôler la température du liquide de lavage et/ou de rinçage. Dans des formes de réalisation possibles, la cuve peut ne pas être munie de résistance chauffante. La cuve dans ce cas peut ou non être connecté à un système de chauffage du milieu de lavage et/ou de rinçage extérieur à la cuve.

L'ouverture 3 est connectée à une conduite de vidange 6 munie d'une vanne de vidange 7 commandée par un dispositif de contrôle. Avantageusement, une pompe 8 peut être prévue pour accélérer l'étape de vidange de la cuve. Une pièce en T 9 comportant un canal principal 9A et un canal secondaire 9B débouchant dans le canal secondaire est montée entre deux sections de la conduite de vidange. La pièce 9 est placée sur la conduite 6 de manière à ce que le canal principal 9A s'étende entre deux parties de la conduite de vidange. Le canal principal 9A est sensiblement horizontal, tandis que le canal secondaire est situé au dessus du canal principal. Ce canal secondaire 9B forme ainsi une chambre apte à recevoir du gaz et/ou un liquide.

Le canal secondaire 9B est relié à une source 10 d'un gaz comprimé par un tuyau 11 sur lequel sont montés un détendeur 12, une électrovanne 13 et un régulateur de débit 14.

Le canal principal 9A et la partie 6A de la conduite de vidange située entre la pièce 9 et l'ouverture 3 se trouve à un niveau N1 situé à moins de 10cm (D) du niveau N2 de l'ouverture 3 ou du bas de la cuve 1. Ceci permet qu'une faible pression soit nécessaire pour passer de la chambre 9B dans la cuve 1 en traversant le bain de lavage ou de rinçage.

Pour assurer une bonne distribution du gaz dans la cuve, l'orifice 3 est muni d'un élément filtrant 15 assurant une distribution adéquate du gaz dans le liquide présent dans le bas de la cuve 1. Dans des formes de réalisation, l'orifice 3 n'est pas muni de filtre ou d'élément filtrant.

Lors de la rotation du tambour 4 avec les tissus ou vêtements à laver ou à rincer, des mouvements du bain sont créés dans la cuve, ces mouvements créant soit une légère aspiration ou une légère compression au niveau de la conduite de vidange (partie 6A et canal principal 9A). Lors d'une phase d'aspiration (mouvement du linge dans le tambour hors du bain B), du gaz (G) présent dans la chambre 9B est aspiré vers la cuve (1) pour barboter dans au moins une partie du bain L (de lavage et/ou de rinçage).

De façon avantageuse, on règle toutefois le débit et la pression du gaz de manière à assurer un barbotage de gaz sensiblement continu dans le bain lors d'une opération de lavage et/ou de rinçage.

On a remarqué qu'en introduisant un gaz via la conduite de vidange dans la cuve, on évitait la formation de dépôt d'une couche de savon dans la conduite de vidange. Il ressort dès lors qu'une telle introduction de gaz permet d'éviter une sédimentation de poudres de savon dans la conduite de vidange et permet donc une meilleure utilisation du savon. De plus, l'absence ou la diminution de dépôt de couche de savon permet d'assurer une meilleure vidange de la cuve.

Le gaz qui peut être introduit dans la cuve est par exemple un gaz contenant de l'oxygène, tel que de l'air, de l'air enrichi en oxygène, etc., de l'ozone, ou un gaz inerte tel que de l'azote, etc., ou un gaz ayant une activité de blanchiment (chlore, etc.). De préférence on utilise de l'air ou de l'oxygène ou un gaz contenant de l'oxygène de manière à oxygéner le bain de lavage et/ou de rinçage.

Le gaz est avantageusement introduit dans la cuve avec une pression comprise entre 0,2 bars et 25bars, en particulier à une pression comprise entre 0,5 et 10 bars, de préférence entre environ 1 et environ 5 bars.

Le gaz est introduit dans la cuve à une température inférieure à la température du bain, supérieure à la température du bain ou environ égale à la température du bain. De préférence, toutefois, la température du gaz introduit dans le bain sera inférieure à celle du bain pour permettre au gaz de se dilater dans le bain. Cette introduction de gaz froid ou moins chaud que la température désirée du bain permet en outre un meilleur contrôle de la température du bain. En effet en cas de dépassement de la température du bain, une quantité plus importante de gaz peut être introduite pour abaisser la température du bain.

L'ouverture 2 de la cuve sert également d'évent pour le gaz introduit dans la cuve. Le gaz s'échappe par exemple via le tiroir ou bac d'admission de poudre de savon ou de savon liquide ou de produit adoucissant, en particulier via le bac à savon.

La température du bain est par exemple comprise entre la température de l'eau courante et environ 100°C, par exemple une température comprise entre 15°C et 90°C, par exemple à des températures de 20°C, de 30°C, de 45°C, de 60°C, de 80°C. Le chauffage du bain est par exemple opéré par une résistance chauffante électrique.

L'admission de gaz dans la cuve de lavage permet d'obtenir également un meilleur effet lavant, un meilleur décollement des saletés, un gonflement du linge, un meilleur glissement d'un linge sur un autre, etc. De plus en faisant passer un gaz par la conduite d'évacuation, il est possible de déplacer le liquide présent dans la conduite d'évacuation vers la cuve et donc de permettre au liquide présent dans la conduite d'évacuation de participer au moins partiellement au lavage et/ou au rinçage.

Lors de l'évacuation du liquide de lavage et/ou de rinçage, on peut si on le désire introduire du gaz, en particulier de l'oxygène ou un gaz contenant de l'oxygène, dans le liquide évacué. Ceci permet alors d'assurer une meilleur oxygénation du liquide évacué, mais également d'éviter des dépôts de savon ou autres additifs ou saletés dans la conduite et/ou dans la pompe.

La cuve 1 peut si nécessaire être une cuve pressurisée, par exemple une cuve apte à contenir une pression de gaz de 1,2 bars à 5 bars. Par exemple, lors d'une opération de lavage, la pression dans la cuve est progressivement accrue de la pression atmosphérique jusqu'à une pression de 2 à 10 bars. Toutefois, de préférence, la cuve est sensiblement à pression atmosphérique, ceci pour éviter des problèmes d'étanchéité.

Dans la forme de réalisation de la figure 2, le système d'admission de gaz dans la chambre 9B comporte un compresseur ou un ventilateur ou turbine 19 comprimant de l'air (par exemple à une pression d'environ 1 bar à 5 bars). L'air comprimé ou légèrement comprimé est introduit dans la chambre via une canalisation 11 et un clapet 20 permettant le passage d'air comprimé lorsque ce dernier a une pression minimale déterminée.
Dans l'installation suivant l'invention, il est possible de faire barboter un gaz dans le bain, de manière continue, sensiblement continue ou de manière intermittente, pour différentes étapes de lavage, de prélavage et/ou de rinçage. Le débit de gaz (G) peut également être contrôlé de manière à assurer un débit de gaz variable dans le bain (L). Le débit de gaz peut ainsi varier de 1 1 de gaz (volume de gaz à 20°C et à 1 bar) par heure à 500 1 de gaz par heure pour un volume de bain de 10 litres.

La vitesse de rotation du tambour lors d'une opération de lavage et/ou de rinçage peut varier par exemple de 1 tour/minute à plusieurs centaines de tours/minute, de préférence de 10 à 100 tours/minute.

Des tests ont été effectués avec les machines à laver telles que représentées aux figures 1 et 2.

Dans un premier test on a fait barboter un flux d'air de manière continue dans le bain de lavage, avec mise en rotation du tambour. Ce test a montré qu'il était possible d'obtenir un meilleur effet nettoyant grâce au barbotage ou qu'il était possible de réduire la quantité nécessaire de savon pour obtenir un effet de nettoyage déterminé.

Dans un deuxième test, on a fait barboter un flux d'air de manière continue dans un bain adoucissant (solution aqueuse contenant un adoucissant) avec mise en rotation du tambour avec le linge à traiter. Ce test a montré qu'il était possible d'obtenir un meilleur effet adoucissant grâce au barbotage du gaz dans le bain adoucissant ou qu'il était possible de réduire la quantité nécessaire de produit adoucissant pour obtenir un effet adoucissant déterminé.

On a remarqué que la présence d'agent(s) tensio-actif(s) en une quantité suffissante permet d'assurer que les bulles de gaz formées dans le canal principal 9A ont une moindre tendance à se regrouper pour former de grandes bulles de gaz.

De façon préférentielle, le gaz G sortant de la chambre 9B parcourt sensiblement uniquement un mouvement ascendant jusqu'à l'ouverture 3 de la cuve.

Il s'est également avéré avantageux d'utiliser un distributeur ou dispositif de formation de bulles dans la chambre 9B, pour que des bulles de taille déterminée passent dans le liquide présent dans le canal 9A et dans la conduite 6A. Un tel distributeur est par exemple constitué par un corps poreux, telle une mousse poreuse, mais de préférence un matériau solide poreux. Un tel distributeur 17 est représenté schématiquement à la figure 2.

## Revendications

1. Installation de lavage et/ou rinçage, en particulier machine à laver, comprenant au moins une cuve (1), un tambour (4) placé dans la cuve (1) et monté rotatif par rapport à la cuve (1), et une porte ou hublot, ladite cuve (1) présentant au moins une première ouverture pour le placement de linge ou tissu ou autres objets à laver et/ou à rincer, cette première ouverture pouvant être fermée par ladite porte ou hublot, une deuxième ouverture (2) connectée à une admission d'un liquide de lavage et/ou de rinçage ou d'eau, et une troisième ouverture (3) connectée au circuit de vidange (6) de la cuve (1), ce circuit comportant au moins une vanne de vidange (7) commandée par un dispositif de contrôle,
dans laquelle la conduite (6) s'étendant entre la troisième ouverture (3) et la vanne de vidange (7) est associée à un moyen d'amenée (9) d'un gaz pour assurer le passage de gaz dans le liquide (L) de lavage et/ou de rinçage lors d'une opération de lavage et/ou de rinçage, et dans laquelle
le moyen d'amenée d'un gaz comporte une pièce (9) montée sur la conduite de vidange (6) et située à un niveau (N1) inférieur au niveau (N2) de la troisième ouverture (3), ladite pièce (9) étant connectée à une source d'un gaz (10), comportant un canal principal (9A) et un canal secondaire (9B) conduisant du gaz dans au moins une partie du canal principal (9A) **caractérisée en ce que** ledit canal principal (9A) est sensiblement horizontal et ledit canal secondaire (9B) est situé au dessus du canal principal (9A).

2. Installation suivant la revendication 1, **caractérisée en ce que** la conduite (6) s'étendant entre la troisième ouverture (3) et la vanne de vidange (7) comporte une chambre (9B) de réception de gaz ou est associée à un moyen (9B) pour former une telle chambre, ladite chambre (9B) étant reliée à la troisième ouverture (3) par un système de vase communiquant.

3. Installation suivant la revendication précédente, **caractérisée en ce que** la chambre de réception (9B) est située au moins partiellement sous le niveau (N2) de la troisième ouverture (3) de la cuve (1) et communique avec ladite troisième ouverture (3) via une partie (6A) de la conduite de vidange située sous le niveau (N2) de la troisième ouverture (3), mais non inférieur à 30cm, avantageusement non inférieur à 20 cm, de préférence non inférieur à 15 cm du niveau (N2) de la troisième ouverture (3) de la cuve (1).

4. Installation suivant l'une quelconque des revendications précédentes, **caractérisée en ce que** le système d'amenée de gaz comporte une vanne de contrôle (13) et un régulateur de débit (14).

5. Installation suivant la revendication précédente, **caractérisée en ce que** le système d'amenée de gaz comporte un détendeur (12) apte à être connecté à une source (10) d'un gaz sous pression.

6. Installation suivant l'une quelconque des revendications précédentes, **caractérisée en ce que** la troisième ouverture (3) de la cuve (1) est associée ou non à un élément filtrant (15) jouant le rôle de distributeur de gaz dans le liquide de lavage et/ou de rinçage situé sous le tambour (4).

7. Installation suivant l'une quelconque des revendications précédentes, **caractérisée en ce qu'**elle comporte une chambre (9B) recevant du gaz destiné à barboter dans le bain (L), cette chambre étant reliée à la cuve par un système assurant essentiellement un mouvement ascendant du gaz sortant de la chambre (9B) vers la cuve (1).

8. Installation suivant la revendication précédente **caractérisée en ce que** le canal secondaire forme une chambre (9B) apte à recevoir du gaz et est relié à une source de gaz comprimé (10).

9. Procédé de lavage et/ou de rinçage de linge, tissu ou autres objets au moyen d'une installation suivant l'une quelconque des revendications précédentes, dans lequel on règle le débit et la pression de gaz amené dans le canal secondaire de manière à assurer un barbotage de gaz sensiblement continu dans le liquide lors d'une opération de lavage et/ou de rinçage.

10. Procédé selon la revendication 9,
dans lequel on remplit avec du gaz au moins partiellement une chambre (9B) située au moins partiellement à un niveau inférieur au niveau inférieur de la cuve (1) et communiquant avec la cuve (1) au moyen d'un système de vase communiquant, et
dans lequel on fait tourner le tambour (4) avec le linge, tissu ou autres objets à laver ou à rincer dans une cuve contenant un liquide de lavage et/ou de rinçage, de manière à assurer au moins une aspiration de gaz de la chambre (9B) vers la cuve (1), ledit gaz (G) traversant au moins une partie du liquide de lavage et/ou de rinçage (L).

11. Procédé suivant la revendication précédente, **caractérisé en ce qu'**on fait tourner le tambour (4) avec le linge, tissu ou autres objets à laver et/ou à rincer de manière à créer successivement une ou des phases d'aspiration de gaz hors de la chambre et une ou des phases de compression de gaz dans la chambre (9B).

12. Procédé suivant l'une quelconque des revendications 9 à 12, **caractérisé en ce que** le gaz est choisi parmi le groupe constitué de l'air, de l'azote, de l'oxygène, de l'ozone, du gaz carbonique, du chlore et les mélanges de ceux-ci.

## Claims

1. Wash and/or rinse installation, namely washing machine, including at least one vat (1), one drum (4) placed in the vat (1) and assembled in a rotating manner relative to the vat (1), and a door or window, where said vat (1) presents at least one first opening for insertion of laundry or fabric or other objects to be washed and/or rinsed, where this first opening can be closed by the said door or window, a second opening (2) connected to a wash and/or rinse liquid or water intake, and a third opening (3) connected to the emptying circuit (6) of the vat (1), where this circuit presents at least one emptying valve (7) controlled by a control device, in which the pipe (6) extending between the third opening (3) and the emptying valve (7) is associated with a means of introduction (9) of gas to ensure passage of gas into the wash and/or rinse liquid (L) during a wash and/or rinse operation, and in which the means of introduction of gas is equipped with a part (9) installed on the emptying pipe (6) and located at a level (N1) below the level (N2) of the third opening (3), where said part (9) is connected to a source of gas (10) equipped with a main conduit (9A) and a secondary conduit (9B) bringing gas to at least part of the main conduit (9A), **characterised** such that said main conduit (9A) is more or less horizontal and said secondary conduit (9B) is situated above the main conduit (9A).

2. Installation according to claim 1, **characterised** such that the pipe (6) extending between the third opening (3) and the emptying valve (7) is equipped with a gas reception chamber (6) or is associated with a means (9B) to form such a chamber, where said chamber (9B) is connected to the third opening (3) through a communicating vessel system.

3. Installation based on the previous claim, **characterised** such that the reception chamber (9B) is at least partially located under the level (N2) of the third opening (3) to the vat (1) and is connected with said third opening (3) via a part (6A) of the emptying valve located under the level (N2) of the third opening (3) but not less than 30 cm, favourably not less than 20 cm, preferably not less than 15 cm from the level (N2) of the third opening (3) in the vat (1).

4. Installation based on any of the claims above, **characterised** such that the gas introduction system is equipped with a control valve (13) and a flow regulator (14).

5. Installation based on the previous claim, **characterised** such that the gas introduction system is equipped with a relief valve (12) that can be connected to a source (10) of pressurised gas.

6. Installation based on any of the previous claims, **characterised** such that the third opening (3) to the vat (1) is associated with a filtration device (15) that acts to distribute gas into the wash and/or rinse liquid located under the drum (4).

7. Installation based on any of the previous claims, **characterised** such that it is equipped with a chamber (9B) that collects gas intended to move around in the tub (L), where this chamber is connected to the vat by a system that mainly ensures rising of the gas released from the chamber (9B) towards the vat (1).

8. Installation based on the previous claim, **characterised** such that the secondary conduit forms a chamber (9B) that can collect gas and that is connected to a source of compressed gas (10).

9. Process serving to wash and/or rinse laundry, fabric or other objects using an installation based on any of the previous claims and in which the flow rate and pressure of gas introduced into the secondary conduit is regulated such as to ensure more or less continuous moving around of the gas in the liquid during the wash and/or rinse operation.

10. Process based on claim 9 involving at least partial filling of gas into a chamber (9B) located at least partially below the bottom of the vat (1) and connected with the vat (1) through a communicating vessel system and in which the drum (4) containing the laundry, fabric or other objects to be washed or rinsed is turned in a vat containing a wash and/or rinse liquid, in order to at least ensure aspiration of gas from the chamber (9B) to the vat (1), where said gas (G) crosses at least part of the wash and/or rinse liquid (L).

11. Process based on the previous claim, **characterised** such that the drum (4) is turned with the laundry, fabric or other objects to be washed and/or rinsed in order to successively create one or more phases of aspiration of gas out of the chamber and one or more phases of compression of the gas in the chamber (9B).

12. Process based on any of claims 9 to 12, **characterised** such that the gas is selected from among the group composed of air, nitrogen, oxygen, ozone, carbon dioxide, chlorine and mixtures thereof.

## Patentansprüche

1. Wasch- und/oder Spülanlage, vor allem Waschmaschine, mit mindestens einem Bottich (1), einer Trommel (4), die in dem Bottich (1) untergebracht ist, und die im Hinblick auf den Bottich (1) rotierend montiert ist, mit einer Tür oder einem Bullauge, wobei besagter Bottich (1) für die Eingabe von Wäsche, Stoff oder anderer Dinge, die zu waschen oder spülen sind, mindestens die erste Öffnung enthält, wobei die besagte Öffnung durch die Tür oder das Bullauge geschlossen werden kann, einer zweiten Öffnung (2), die mit einer Einlassöffnung für Wasch- und/oder Spülflüssigkeit oder für Wasser verbunden ist und einer dritten Öffnung (3), die mit dem Entleerungskreislauf (6) des Bottichs (1) verbunden ist, wobei dieser Kreislauf mindestens ein Entleerungsventil (7) hat, das durch eine Kontrollvorrichtung kontrolliert wird, in dem das Rohr (6) zwischen der dritten Öffnung (3) und dem Entleerungsventil (7) mit einer Einführungsvorrichtung (9) für Gas verbunden ist, um sicherzustellen, dass das Gas während eines Wasch- und/oder Spülvorganges in die Wasch- und/oder Spülflüssigkeit (L) eingeführt wird, und in dem die Einführungsvorrichtung für das Gas mit einem Teil (9) ausgestattet ist, das auf dem Entleerungsrohr (6) angebracht ist und auf der Ebene (N1) unterhalb der Ebene (N2) der dritten Öffnung (3) liegt, wobei besagtes Teil (9) mit einer Gasquelle (10) verbunden ist, die mit einer Hauptrohrleitung (9A) und einer Nebenrohrleitung (9B) ausgestattet ist, welche das Gas mindestens zu einem Teil des Hauptrohrs bringt (9A), wobei besagte Hauptrohrleitung (9A) mehr oder weniger horizontal ist und die besagte Nebenrohrleitung (9B) oberhalb des Hauptrohrs (9A) liegt.

2. Bei der Installation laut Anforderung 1 wird das Rohr (6) zwischen der dritten Öffnung (3) und dem Entleerungsventil (7) mit einer Gasaufnahmekammer (6) ausgestattet oder mit einem Teil (9B), das eine solche Kammer bildet, wobei besagte Kammer (9B) mit der dritten Öffnung (3) durch ein Verbindungsgefäßsystem verbunden ist.

3. Bei der Installation auf der Basis der vorangegangenen Anforderungen wird die Aufnahmekammer (9B) mindestens teilweise unter der Ebene (N2) der dritten Öffnung (3) des Bottichs (1) untergebracht und mit der besagten dritten Öffnung (3) durch einen Teil (6A) des Entleerungsventils verbunden, das unter der Ebene (N2) der dritten Öffnung (3) liegt, und zwar nicht weniger als 30 cm, vorzugsweise nicht weniger als 20 cm, am besten aber nicht weniger als 15 cm von der Ebene (N2) der dritten Öffnung (3) im Bottich (1).

4. Bei der Installation gemäß einer der oben genannten Anforderungen ist das Gaseinführungssystem mit einem Kontrollventil (13) und einem Strömungsregulator (14) ausgestattet.

5. Bei der Installation gemäß der vorangegangenen Anforderung ist das Gaseinführungssystem mit einem Entlastungsventil (12) ausgestattet, das mit einer Quelle von Druckgas (10) verbunden ist.

6. Bei der Installation gemäß einer der oben genannten Anforderungen wird die dritte Öffnung (3) des Bottichs (1) mit einer Filtrationsvorrichtung (15) verbunden, die dazu dient, das Gas in der Wasch- und/oder Spülflüssigkeit unterhalb der Trommel (4) zu verteilen.

7. Bei der Installation gemäß einer der vorherigen Anforderungen wird eine Kammer (9B) angebracht, die Gas sammelt, das dazu dient, sich in der Wanne zu bewegen (L), wobei diese Kammer an den Bottich durch ein System angeschlossen ist, das den Anstieg des Gases sicherstellt, das von der Kammer (9B) an den Bottich (1) freigegeben wird.

8. Bei der Installation gemäß einer der vorangegangenen Anforderungen bildet die Nebenrohrleitung eine Kammer (9B), welche das Gas sammelt und die an eine Quelle für Druckgas (10) angeschlossen ist.

9. Das Verfahren, das dazu dient, Wäsche, Stoff oder andere Dinge zu waschen und zu spülen, und bei dem eine Anlage gemäß der vorgenannten Anforderungen verwendet wird, und bei dem der Strömungsgrad und der Gasdruck in der Nebenrohrleitung so reguliert werden, dass eine mehr oder wenig ständige Bewegung des Gases in der Flüssigkeit während des Wasch- und/oder Spülvorganges sichergestellt ist.

10. Das Verfahren, das auf der Anforderung 9 beruht, und bei dem mindestens teilweise Gas in eine Kammer (9B) geführt wird, die mindestens teilweise unter dem Boden des Bottichs (1) liegt und mit dem Bottich (1) durch ein Verbindungskesselsystem verbunden ist und in dem die Trommel (4), welche die Wäsche, den Stoff oder andere zu waschende oder zu spülende Dinge enthält, in einen Bottich gedreht wird, der die Wasch- und/oder Spülflüssigkeit enthält, um mindestens sicherzustellen, dass das Gas aus der Kammer (9B) in den Bottich (1) gesogen wird, wo besagtes Gas (G) mindestens einen Teil der Wasch- und/oder Spülflüssigkeit (L) durchdringt.

11. Bei dem Verfahren, das auf der vorherigen Anforderung beruht dreht sich die Trommel (4) mit der Wäsche, dem Stoff oder den anderen Dingen, die zu waschen oder zu spülen sind, um somit eine oder mehrere aufeinanderfolgende Ansaug-Phasen zu schaffen, bei denen das Gas aus der Kammer gesogen wird sowie eine oder mehrere Phasen, in denen das Gas in der Kammer (9b) komprimiert wird.

12. Bei einem Verfahren, das auf den Anforderungen 9 bis 12 beruht, wird das Gas aus der Gruppe ausgesucht, die sich aus Luft, Stickstoff, Sauerstoff, Ozon, Kohlendioxid, Chor und aus Mischungen daraus zusammensetzt.
